# EUROPÄISCHE PATENTSCHRIFT

(11) **EP 0 534 339 B1**
(45) Veröffentlichungstag und Bekanntmachung des Hinweises auf die Patenterteilung: **29.11.1995**
(21) Anmeldenummer: 92116091.7
(22) Anmeldetag: 21.09.1992
(51) Int. Cl.: G08B 13/14

(54) **Anordnung zur Diebstahlssicherung in Verkaufsräumen**
Anti theft arrangement in stores
Arrangement antivol dans les magasins

(30) Priorität: 25.09.1991 DE 4131894
(43) Veröffentlichungstag der Anmeldung: 31.03.1993
(73) Patentinhaber: INVENTURA SICHERUNGSSYSTEME FÜR DEN HANDEL GmbH, D-91301 Forchheim (DE)
(72) Erfinder: Dingfelder, Heinz, W-8550 Forchheim (DE); Boxleitner, Heinz, W-8351 Neuschönau (DE)
(74) Vertreter: Möller, Friedrich, Dipl.-Ing.

(56) Entgegenhaltungen:
- FR-A- 2 365 845
- GB-A- 1 601 724

## Beschreibung

Die vorliegende Erfindung betrifft eine Anordnung zur Diebstahlssicherung mittels einer Einlaß- und Auslaßkontrolle in Verkaufsräumen gemäß dem Oberbegriff des Anspruchs 1.

Zur Vermeidung von Diebstählen in Verkaufsräumen, etwa im Einzel- oder Großhandel, ist es bekannt, die Waren durch Anbringen von Markierungen zu sichern. Teilweise werden auch Überwachungseinrichtungen in Form von Kameras oder Spiegeln verwendet. Ein anderes Prinzip ist aus der DE-A-2743014 bekannt. Dort werden Verkaufsräume betretende Personen am Eingang und am Ausgang gewogen; im Falle einer Gewichtszunahme wird eine Meldung erzeugt. Zur Messung des Gewichts ist im Bereich einer Sperre eine Waage angeordnet. Eine ausgangsseitige Sperre ist unmittelbar neben einer Kassiereinrichtung mit zugeordneter Förderebene vorgesehen. Fehlermeldungen der Gewichtsüberwachung durch geschickte Täuschungen beim Auflegen der Ware auf die Förderebene oder im Zusammenhang mit der Rücknahme von schwerem Wechselgeld sind leicht möglich. Ein ähnliches Prinzip zeigt die GB-A-1601724. Hier sind neben einer Kassiereinrichtung ein Warenförderband und daneben eine Personenwiegeeinrichtung angeordnet. Die Personen sollen zunächst die Waren auf das Förderband legen, sich dann wiegen, anschließend bezahlen und schließlich die Waren wieder aufnehmen. Die Anordnung ist jedoch so gestaltet, daß weiterhin Manipulationen möglich sind, insbesondere derart, daß im Bereich der Wiegeeinrichtung befindliche Personen Zugriff auf das Warenförderband haben. Auch ist bei dem bekannten System die weitere Förderung der Waren durch einen Einkaufswagen nicht ohne weiteres möglich.

Aufgabe der vorliegenden Erfindung ist es, eine Diebstahlssicherung der eingangs genannten Art weiter zu verbessern und insbesondere Fehlermöglichkeiten und Manipulationen beim Wiegevorgang weitgehend auszuschließen.

Die erfindungsgemäße Anordnung weist neben den Merkmalen der Oberbegriffs der Anspruchs 1 folgende Merkmale auf:
- die Auflegezone und die Zahlzone sind durch eine für Kunden nicht passierbare Sperre voneinander getrennt,
- die Auslaßeinrichtung ist mit Abstand zur Warentransporteinrichtung angeordnet, derart, daß zwischen der Auslaßeinrichtung und der Warentransporteinrichtung die Auflegezone und die Zahlzone mit der Sperre liegen.

Die erfindungsgemäße Anordnung führt eine räumliche und ablaufmäßige Trennung des Auflegens der Ware und des Bezahlens derselben herbei. Nach dem Ablegen der Ware auf der Warentransporteinrichtung muß der Kunde sein Gewicht im Bereich der Auslaßeinrichtung ermitteln. Erst danach kann der Zahlvorgang in einer von der Auflegezone getrennten Zahlzone erfolgen. Es wird demnach erst bezahlt, nachdem das Gewicht des Kunden festgestellt wurde. Gewichtsdifferenzen durch aufgrund des Zahlvorgangs veränderte Mengen an Hartgeld im Besitz des Kunden sind ausgeschlossen. Auch sind Manipulationen durch Nichtauflage einzelner Waren auf die Warentransporteinrichtung nicht möglich. Die Auslaßeinrichtung ist mit Abstand zur Warentransporteinrichtung angeordnet. Zugleich ist zwischen der Auflegezone und der Zahlzone eine Sperre vorgesehen. Allein der räumliche Abstand von der Auslaßeinrichtung zur Warentransporteinrichtung verhindert jegliche Manipulationsversuche. Durch die vorgesehene Sperre ist der Durchgang von der Auflegezone zur Zahlzone ausschließlich über die Auslaßvorrichtung möglich. Die beschriebene Anordnung ermöglicht außerdem Personen, die nichts gekauft haben, ein leichtes Verlassen der Verkaufsräume. Diese Personen können die Auslaßeinrichtung passieren, ohne durch den ansonsten üblicherweise schmal ausgebildeten Kassenbereich gehen zu müssen.

Vorteilhafterweise weist die Auslaßeinrichtung mit der zweiten Waage eine Abschirmung gegenüber der Warentransporteinrichtung auf. Eine in der Auslaßeinrichtung befindliche Person soll auf die auf der Warentransporteinrichtung befindlichen Waren keinen Zugriff haben.

Weitere Merkmale der Erfindung sind den Ansprüchen sowie der Beschreibung zu entnehmen. Vorteilhafte Ausführungsformen der Erfindung werden im folgenden anhand von Zeichnungen näher erläutert. Es zeigen:
- Fig. 1: eine erfindungsgemäße Anordnung zur Diebstahlssicherung in perspektivischer Darstellung und
- Fig. 2: die Anordnung gemäß Fig. 1 in der Draufsicht.

Eine Anordnung zur Diebstahlssicherung in Verkaufsräumen weist eine Einlaßeinrichtung 10 mit einer ersten Waage 11, einer Schranke 12 und einem Ticketausgabegerät 13 auf. Die Einlaßeinrichtung 10 ist mit zwei aufrechten Wänden 14, 15 ausgebildet, zwischen denen ein Durchgang mit einem Eingang 16 und einem Ausgang 17 gebildet ist. Zwischen den Wänden 14, 15 bzw. dem Eingang 16 und dem Ausgang 17 ist weiterhin die Waage 11 mit einer Wiegeplattform 18 vorgesehen. Das Ticketausgabegerät 13, die Schranke 12 und die Wände 14, 15 sind mechanisch mit der Wiegeplattform 18 gekoppelt, so daß auf erstere wirkende Kräfte auf die Wiegeplattform 18 übertragen werden. Manipulationen durch Abstützen sind dadurch unmöglich. Das Ticketausgabegerät ist zu diesem Zweck an der Wand 14 angeordnet, während die Schranke 12 an der Wand 15 angelenkt ist.

Eingangsseitig, das heißt vor dem Betreten der Einlaßeinrichtung 10, ist als Signaleinrichtung eine Lichtzeichenanlage 19 vorgeordnet. Der Zutritt in die Einlaßeinrichtung 10 wird durch optische Signale, etwa ein rotes oder grünes Licht gesteuert. Es soll jeweils nur eine Person auf die Wiegeplattform 18 treten. Die Lichtzeichenanlage 19 ist entsprechend mit der Wiegeplattform 18 und der Schranke 12 gekoppelt.

Die Einlaßeinrichtung 10 ist neben einer Kassiereinrichtung 20 positioniert und weist seitlich neben der Wand 14 einen Durchschub 21 für Einkaufswagen auf. Möglich ist auch eine Anordnung der Einlaßeinrichtung 10 an anderer Stelle, etwa als zentraler Einlaßbereich für einen größeren Supermarkt und unabhängig von der Anordnung der Kassiereinrichtungen.

Das Ticketausgabegerät 13 ist elektronisch mit der Waage 11 und der Schranke 12 gekoppelt und gibt an den auf der Wiegeplattform 18 stehenden Kunden einen Datenträger mit dem Gewicht des Kunden sowie einer fortlaufenden Nummer aus. Der Datenträger kann als Plastik- oder Pappkarte ausgeführt sein. Die Daten können als Strichcode oder auf einem Magnetstreifen abgespeichert sein. Vorzugsweise kommt aber eine einen Microchip aufweisende Karte zur Anwendung, ähnlich den bereits bekannten Telefonkarten. Der Microchip kann durch das Ticketausgabegerät stets neu programmiert werden.

Die Karte ist damit mehrfach verwendbar.

Analog zur Einlaßeinrichtung 10 ist eine Auslaßeinrichtung 22 mit einer Waage 23 bzw. Wiegeplattform 24, einem Ticketkontrollgerät 25 sowie einen Eingang 26 und einen Ausgang 27 definierenden Wänden 28, 29 und einer Schranke 30 vorgesehen. Der Auslaßeinrichtung 22 ist vom Verkaufsraum her eine Lichtzeichenanlage 31 vorgeordnet, durch die wiederum der Zutritt gesteuert wird.

Die Auslaßeinrichtung 22 ist nahe der Kassiereinrichtung 20 angeordnet, im vorliegenden Fall mit Abstand zu dieser und durch die Wand 28 gegenüber der Kassiereinrichtung 20 abgeschirmt.

Der Kassiereinrichtung 20 ist eine Warentransporteinrichtung, in diesem Fall ein Förderband 32 mit einem anschliessenden Warenschacht 33, zugeordnet. In der in Supermärkten üblichen Weise soll der Kunde die Waren auf das Förderband 32 auflegen und nach dem Bezahlen aus dem Warenschacht 33 entnehmen. Nahe dem Förderband 32 ist eine sogenannte Auflegezone 34 zum Auflegen der Waren auf das Förderband 32 sowie eine Zahlzone 35 zum Bezahlen der Waren vorgesehen. Die Zahlzone 35 befindet sich etwa neben dem Übergang von dem Förderband 32 zum Warenschacht 33 bzw. am Ende des Förderbands.

Die Auslaßeinrichtung 22 ist nun in einem Abstand vom Förderband 32 angeordnet, der etwa dem Platzbedarf der Auflegezone 34 und der Zahlzone 35 entspricht. Letztere sind voneinander durch eine Sperre 36 getrennt. Diese ist als Durchschub für einen Einkaufswagen ausgebildet.

Der Kassiereinrichtung 20 ist im Innern des Verkaufsraums und mit einem Abstand von etwa 1 m eine Lichtzeichenanlage 37 vorgeordnet. Durch diese wird der Zugang zur Auflegezone 34 gesteuert. Die Lichtzeichenanlage 37 ist gegenüber der Lichtzeichenanlage 31 seitlich versetzt und weist außerdem einen größeren Abstand als diese von der Auslaßeinrichtung 22 auf.

Ein typischer Einkaufsvorgang mit Gewichtskontrolle läuft folgendermaßen ab:

Der Kunde betritt den Verkaufsraum durch die Einlaßeinrichtung 10. Bei grünem Licht an der Lichtzeichenanlage 19 tritt der Kunde auf die Wiegeplattform 18. Das angeschlossene Ticketausgabegerät 13 gibt ein Ticket mit dem Kundengewicht und einer laufenden Nummer aus. Nach Entnahme des Tickets ist die Schranke 12 öffenbar oder öffnet sich motorisch. Ein Einkaufswagen kann durch den Durchschub 21 mitgeführt werden.

Bei einem entsprechenden Signal der Lichtzeichenanlage 37 kann der Kunde in die Auflegezone 34 gelangen und die Waren aus seinem Einkaufswagen auf das Förderband 32 legen. Der leere Einkaufswagen wird schließlich durch die als Durchschub ausgebildete Sperre 36 geschoben. Der Kunde selbst muß die seitlich neben der Sperre 36 angeordnete Auslaßeinrichtung 22 passieren, wiederum in Abhängigkeit von einem Signal der Lichtzeichenanlage 31. Auf der Wiegeplattform 24 stehend muß der Kunde sein Ticket in das an die Wiegeplattform 24 angeschlossene Ticketkontrollgerät 25 einführen. Es findet dann ein Vergleich zwischen dem aktuellen Kundengewicht mit dem auf dem Ticket registrierten Gewicht statt. Bei einer Gewichtstoleranz von weniger als 20 bis 50 g öffnet sich die Schranke 30 und der Kunde begibt sich mit seinem Ticket zur Zahlzone 35, die durch die Sperre 36 von der Auflegezone 34 getrennt ist. Die Ware ist in der Zwischenzeit auf dem Förderband 32 in den Bereich der Zahlzone 35 oder des Schachts 33 gelangt. In der Zahlzone 35 erfolgt der Bezahlvorgang und das Kassenpersonal nimmt das Ticket des Kunden entgegen. Nach dem Bezahlen erhält der Kunde seinen Kassenbon und kann die Ware aus dem Schacht 33 entnehmen. Auf dem Kassenbon ist die laufende Nummer des Tickets mit aufgedruckt, so daß eine Zuordnung zwischen Kunde und Ware vorhanden ist. Die Eingabe der laufenden Nummer des Tickets in die Kasse erfolgt entweder beim Auflegen der Ware in der Auflegezone 34 oder aber erst beim Bezahlen in der Zahlzone 35.

Die Trennung der Auslaßeinrichtung 22 von der Kassiereinrichtung 20 ermöglicht das einfache Verlassen der Verkaufsräume durch Kunden, die keine Waren kaufen wollen. Ein Anstellen an der Kasse ist nicht erforderlich. Durch die beschriebene Anordnung und durch die Verwendung der Schranken 12, 30 können Kinderwagen und Rollstuhlfahrer problemlos in den Verkaufsraum gelangen und diesen wieder verlassen. Auch sind die Schranken für große Waren, etwa in Baumärkten, besonders gut geeignet.

In einer hier nicht gezeigten Ausführungsform ist anstelle der Schranke 12 bzw. 30 jeweils ein Drehkreuz vorgesehen, welches vorzugsweise mit der Wiegeplattform mechanisch gekoppelt ist. Ein Abstützen auf dem Drehkreuz wirkt sich dann nicht auf die Gewichtsmessung aus. Die Gewichtsmessung findet nur in einer bestimmten Drehkreuzstellung statt. Nach der Durchführung der Messung und der Entnahme eines Tickets wird das Drehkreuz wieder freigegeben.

In einer weiteren nicht gezeigten Ausführungsform sind einer Auslaßeinrichtung 22 zwei Kassiereinrichtungen mit Förderband, Warenschacht, Auflegezone, Zahlzone und Sperre zugeordnet. Die Kassiereinrichtungen sind etwa spiegelbildlich zueinander angeordnet, während die Auslaßeinrichtung 22 zwischen beiden Kassiereinrichtungen steht. Jeweils links und rechts der Auslaßeinrichtung ist dann eine Sperre mit Wagendurchschub angeordnet.

## Patentansprüche

1. Anordnung zur Diebstahlssicherung mittels einer Einlaß- und Auslaßkontrolle in Verkaufsräumen, insbesondere in einem Supermarkt, mit folgenden Merkmalen:
a) eine Einlaßeinrichtung (10) mit einer ersten Waage (11) zum Wiegen von die Verkaufsräume betretenden Kunden,
b) eine Auslaßeinrichtung (22) mit einer zweiten Waage (23) zum Wiegen der die Verkaufsräume verlassenden Kunden,
c) eine Kassiereinrichtung (20) mit einer zugeordneten Warentransporteinrichtung, insbesondere einem Förderband (32), und einem an die Warentransporteinrichtung anschließenden Bereich (33) zur Übergabe der Waren an den Kunden bzw. zu deren Annahme durch denselben,
d) eine Auflegezone (34) für einen Kunden zum Auflegen der Waren auf die Warentransporteinrichtung,
e) eine Zahlzone (35) für einen Kunden zum Bezahlen der Waren, insbesondere benachbart zur Auflegezone (34),
f) die Kassiereinrichtung ist auf einer Seite der Warentransporteinrichtung angeordnet, und die Auflegezone (34) sowie die Zahlzone (35) sind auf der anderen Seite der Warentransporteinrichtung angeordnet,
gekennzeichnet durch folgende Merkmale:
g) die Auflegezone (34) und die Zahlzone (35) sind durch eine für Kunden nicht passierbare Sperre (36) voneinander getrennt,
h) die Auslaßeinrichtung (22) ist mit Abstand zur Warentransporteinrichtung angeordnet, derart, daß zwischen der Auslaßeinrichtung (22) und der Warentransporteinrichtung die Auflegezone (34) und die Zahlzone (35) mit der Sperre (36) liegen.

2. Anordnung nach Anspruch 1, dadurch gekennzeichnet, daß die Auslaßeinrichtung (22) mit der zweiten Waage (23) eine Abschirmung gegenüber der Warentransporteinrichtung aufweist.

3. Anordnung nach Anspruch 1 oder 2, dadurch gekennzeichnet, daß die Auslaßeinrichtung (22) eine aufrechte und zur Warentransporteinrichtung hin abschirmende Wand (28) aufweist.

4. Anordnung nach einem oder mehreren der Ansprüche 1 bis 3, dadurch gekennzeichnet, daß die Sperre (36) einen Durchschub für einen Einkaufswagen aufweist.

5. Anordnung nach einem oder mehreren der Ansprüche 1 bis 4, dadurch gekennzeichnet, daß der Auflegezone (34) und/oder der Auslaßvorrichtung (22) je eine Signaleinrichtung (37, 31) vorgeordnet ist.

6. Anordnung nach einem oder mehreren der Ansprüche 1 bis 5, dadurch gekennzeichnet, daß die Einlaßeinrichtung (10) mit der ersten Waage (11) unmittelbar benachbart zur Kassiereinrichtung (20) und zur Warentransporteinrichtung angeordnet ist.

7. Anordnung nach einem oder mehreren der Ansprüche 1 bis 6, dadurch gekennzeichnet, daß die Auslaßeinrichtung (22) und/oder die Einlaßeinrichtung (10) einen begehbaren Innenbereich und mindestens eine aufrechte Wand (14, 15; 28, 29) zur Abschirmung des Innenbereichs nach außen aufweisen und daß die Wand vorzugsweise mit der jeweiligen ersten oder zweiten Waage (11, 23), insbesondere einer einen Innenraum bodenausfüllenden Wiegeplattform (18, 24) mechanisch gekoppelt ist.

8. Anordnung nach einem oder mehreren der Ansprüche 1 bis 7, dadurch gekennzeichnet, daß die Auslaßeinrichtung (22) und/oder die Einlaßeinrichtung (10) ein nach dem Wiegen zu passierendes Sperrmittel aufweisen, das insbesondere mit einer Wiegeplattform (18, 24) mechanisch gekoppelt ist, dabei ist das Sperrmittel vorzugsweise als Schranke (12, 30) oder Drehkreuz ausgebildet.

9. Anordnung nach einem oder mehreren der Ansprüche 1 bis 8, dadurch gekennzeichnet, daß die Einlaßeinrichtung (10) ein Ticketausgabegerät (13) und die Auslaßeinrichtung (22) ein Ticketkontrollgerät (25) aufweisen und daß die Geräte vorzugsweise jeweils mit einer Wiegeplattform (18, 24) und/oder einem zugeordneten Sperrmittel mechanisch gekoppelt sind.

10. Anordnung nach Anspruch 8 oder 9, dadurch gekennzeichnet, daß der Wiegevorgang auf der Wiegeplattform (18, 24) in Abhängigkeit von der Stellung des Sperrmittels (12, 30) steuerbar ist, insbesondere derart, daß der Wiegevorgang in einer bestimmten Stellung des Sperrmittels durchführbar ist.

11. Anordnung nach einem oder mehreren der Ansprüche 1 bis 10, dadurch gekennzeichnet, daß zwei Kassiereinrichtungen jeweils mit Warentransporteinrichtung, Auflegezone und Zahlzone vorgesehen sind und daß diese zueinander etwa spiegelbildlich angeordnet sind mit einer gemeinsamen, dazwischenliegenden Auslaßvorrichtung.

## Claims

1. System for the prevention of theft by means of an entrance and exit control in salesrooms, especially in a supermarket, having the following features:
a) an entrance installation (10) having a first weighing device (11) for weighing customers entering the salesrooms,
b) an exit installation (22) having a second weighing device (23) for weighing customers leaving the salesrooms,
c) a check-out installation (20) having an associated goods transport device, especially a conveyor belt (32), and having a zone (33), adjacent to the goods transport device, for handing the goods over to the customer or picking-up of the goods by the customer,
d) a depositing zone (34) for a customer to deposit the goods on the goods transport device,
e) a paying zone (35) for a customer to pay for the goods, especially one close to the depositing zone (34),
f) the check-out installation is arranged on one side of the goods transport device, and the depositing zone (34) and also the paying zone (35) are arranged on the other side of the goods transport device,
characterized by the following features:
g) the depositing zone (34) and the paying zone (35) are separated from one another by a barrier (36) which cannot be passed by the customer,
h) the exit installation (22) is arranged at a distance from the goods transport device, such that the depositing zone (34) and the paying zone (35) together with the barrier (36) are situated between the exit installation (22) and the goods transport device.

2. System according to Claim 1, characterized in that the exit installation (22) comprising the second weighing device (23) is screened off from the goods transport device.

3. System according to Claim 1 or 2, characterized in that the exit installation (22) has a vertical wall (28) screening it off from the goods transport device.

4. System according to one or more of Claims 1 to 3, characterized in that the barrier (36) has a passage for a shopping trolley.

5. System according to one or more of Claims 1 to 4, characterized in that a separate signal device (37, 31) is disposed in front of the depositing zone (34) and/or the exit installation (22).

6. System according to one or more of Claims 1 to 5, characterized in that the entry installation (10) comprising the first weighing device (11) is arranged immediately adjacent to the check-out installation (20) and the goods transport device.

7. System according to one or more of Claims 1 to 6, characterized in that the exit installation (22) and/or the entry installation (10) has or have an inner region which can be entered and at least one vertical wall (14, 15; 28, 29) for screening off the inner region toward the outside, and in that the wall is preferably mechanically coupled to the respective first or second weighing device (11, 23), especially to a weighing platform (18, 24) filling out the floor area of an interior space.

8. System according to one or more of Claims 1 to 7, characterized in that the exit installation (22) and/or the entry installation (10) has or have a barrier means which is to be passed after weighing, and which is especially mechanically coupled to a weighing platform (18, 24), the barrier means preferably taking the form of a gate (12, 30) or a turnstile.

9. System according to one or more of Claims 1 to 8, characterized in that the entry installation (10) has a ticket dispenser (13) and the exit installation (22) has a ticket controlling device (25), and in that each of these devices is preferably mechanically coupled to a respective weighing platform (18, 24) and/or an associated barrier means.

10. System according to Claim 8 or 9, characterized in that the weighing process on the weighing platform (18, 24) is controllable in response to the position of the barrier means (12, 30), especially such that the weighing process is conductable in a specific position of the barrier means.

11. System according to one or more of Claims 1 to 10, characterized in that two check-out installations, each having a goods transport device, a depositing zone and a paying zone are provided, and in that these check-out installations are arranged relative to one another in an approximately mirror-inverted manner, with a common exit installation being located between them.

## Revendications

1. Dispositif antivol au moyen d'un contrôle d'entrée et d'un contrôle de sortie dans des espaces de vente, en particulier dans un supermarché, présentant les particularités suivantes :
a) un dispositif d'entrée (10) comportant une première balance (11) destinée à peser les clients pénétrant dans les espaces de vente,
b) un dispositif de sortie (22) comportant une deuxième balance (23) destinée à peser les clients quittant les espaces de vente,
c) un dispositif de caisse (20) comportant un dispositif de transport des marchandises adjoint, en particulier une bande transporteuse (32), et une zone (33) reliée au dispositif de transport des marchandises pour la livraison des marchandises aux clients ou respectivement pour leur réception par ceux-ci,
d) une zone de dépôt (34) pour un client destinée au dépôt des marchandises sur le dispositif de transport de marchandises,
e) une zone de paiement (35) pour un client, destinée au paiement des marchandises, en particulier au voisinage de la zone de dépôt (34),
f) le dispositif de caisse étant agencé d'un côté du dispositif de transport de marchandises et la zone de dépôt (34) ainsi que la zone de paiement (35) étant agencées de l'autre côté du dispositif de transport de marchandises,
caractérisé par les particularités suivantes :
g) la zone de dépôt (34) et la zone de paiement (35) sont séparées l'une de l'autre par une barrière (36) qui ne peut pas être traversée par les clients,
h) le dispositif de sortie (22) est agencé à distance du dispositif de transport de marchandises de telle façon que la zone de dépôt (34) et la zone de paiement (35) avec la barrière (36) se trouvent entre le dispositif de sortie (22) et le dispositif de transport de marchandises.

2. Dispositif suivant la revendication 1, caractérisé en ce que le dispositif de sortie (22) comportant la deuxième balance (23) présente un écran vis-à-vis du dispositif de transport de marchandises.

3. Dispositif suivant l'une des revendications 1 et 2, caractérisé en ce que le dispositif de sortie (22) présente une paroi droite (28) qui forme écran vis-à-vis du dispositif de transport de marchandises.

4. Dispositif suivant une ou plusieurs des revendications 1 à 3, caractérisé en ce que la barrière (36) présente un passage pour une charrette à achats.

5. Dispositif suivant une ou plusieurs des revendications 1 à 4, caractérisé en ce qu'un dispositif de signal (37, 31) est agencé en amont de la zone de dépôt (34) et/ou du dispositif de sortie (22).

6. Dispositif suivant une ou plusieurs des revendications 1 à 5, caractérisé en ce que le dispositif d'entrée (10) comportant la première balance (11) est agencé directement au voisinage du dispositif de caisse (20) et du dispositif de transport de marchandises.

7. Dispositif suivant une ou plusieurs des revendications 1 à 6, caractérisé en ce que le dispositif de sortie (22) et/ou le dispositif d'entrée (10) présentent une zone interne où l'on peut circuler et au moins une paroi verticale (14, 15, 28, 29) pour former écran entre la zone interne et l'extérieur et en ce que la paroi est mécaniquement couplée de préférence avec la première ou deuxième balance respective (11, 23), en particulier une plate-forme de pesage (18, 24) remplissant le fond d'un espace intérieur.

8. Dispositif suivant une ou plusieurs des revendications 1 à 7, caractérisé en ce que le dispositif de sortie (22) et/ou le dispositif d'entrée (10) présentent un moyen d'arrêt à passer après la balance, qui est mécaniquement couplé en particulier avec une plate-forme de pesage (18, 24), le moyen d'arrêt étant de préférence réalisé sous la forme d'une barrière (12, 30) ou d'un tourniquet.

9. Dispositif suivant une ou plusieurs des revendications 1 à 8, caractérisé en ce que le dispositif d'entrée (10) présente un élément distributeur de tickets (13) et le dispositif de sortie (22) un élément de contrôle de tickets (25), et en ce que les éléments sont mécaniquement couplés de préférence chacun avec une plate-forme de pesage (18, 24) et/ou un moyen d'arrêt adjoint.

10. Dispositif suivant l'une des revendications 8 et 9, caractérisé en ce que le processus de pesage sur la plate-forme de pesage (18, 24) peut être commandé en fonction de la position du moyen d'arrêt (12, 30), en particulier de telle façon que le processus de pesage puisse être effectué dans une position déterminée du moyen d'arrêt.

11. Dispositif suivant une ou plusieurs des revendications 1 à 10, caractérisé en ce que deux dispositifs de caisse sont prévus chacun avec dispositif de transport de marchandises, zone de dépôt et zone de paiement, et en ce que ceux-ci sont agencés d'une manière approximativement réfléchie dans un miroir avec un dispositif de sortie commun disposé entre eux.
